# EUROPÄISCHE PATENTSCHRIFT

(11) **EP 0 081 780 B1**
(45) Veröffentlichungstag und Bekanntmachung des Hinweises auf die Patenterteilung: **01.10.1986**
(21) Anmeldenummer: 82111252.1
(22) Anmeldetag: 04.12.1982
(51) Int. Cl.: H04R 1/22, H04R 9/10

(54) **Elektrodynamischer Wandler**
Electrodynamic transducer
Transducteur électrodynamique

(30) Priorität: 10.12.1981 DK 5473/81
(43) Veröffentlichungstag der Anmeldung: 22.06.1983
(73) Patentinhaber: International Standard Electric Corporation, New York New York 10022 (US)
(72) Erfinder: Hansen, Kai Borge, DK-8700 Horsens (DK)
(74) Vertreter: Pohl, Herbert, Dipl.-Ing.

## Beschreibung

Die Erfindung betrifft einen elektrodynamischen Wandler mit einer von einem Befestigungsring gehaltenen Membran-Schwingspulenanordnung und einem in einem Gehäuse angeordneten Dauermagnetsystem bei dem die Membran mit einer Öffnung zur Bedämpfung der tiefen Frequenzen versehen ist.

Ein solcher Wandler ist bekannt (DE-B-1 230 858). Bei diesem bekannten Wandler ist im freischwingenden Teil der Membran ein Rohr angeordnet. Abgesehen davon, daß die Herstellung der Membran beim bekannten Wandler schwierig und daher kostenungünstig ist, ist es auch schwierig, ein in dieser Weise gestaltetes akustisches Filter exakt zu dimensionieren.

Es ist auch ein Lautsprecher, d. h. ein Wandler bekannt (FR-E-34 820), bei dem die Membran in der Weise mechanisch geführt ist, daß eine seitliche Auslenkung vermieden ist. Dazu dient ein Stift, der in eine Öffnung im Zentrum der Membran hineinragt. Bei diesem bekannten Lautsprecher umschließt die Öffnung den Stift so eng, daß beide gerade aneinandergleiten können. Beim bekannten Lautsprecher sind das technische Problem und dessen Lösung von denjenigen der Anmeldung völlig verschieden.

Bei in Telefonapparaten verwendeten elektroakustischen Wandlern ist es notwendig, daß sie geringe Verzerrungen erzeugen, eine flache Frequenzcharakteristik aufweisen und nur für den üblicherweise übertragenen Frequenzbereich (300 Hz-4 kHz) empfindlich sind. Die Begrenzung der Ansprechempfindlichkeit außerhalb des Übertragungsbereiches sollte durch akustische Filter bewirkt werden, so daß das elektrische Filtern dieser Signale vermieden wird, welche als unerwünschtes elektrisches Rauschen auftreten.

Die der Erfindung zugrundeliegende Aufgabe besteht darin, einen Wandler zu schaffen, bei dem durch einfache konstruktive Maßnahmen die unerwünschten tiefen Frequenzen bedämpft werden und somit die Empfindlichkeit des Wandlers für diese Frequenzen verringert wird.

Diese Aufgabe ist erfindungsgemäß dadurch gelöst, daß in die Öffnung ein feststehend angeordneter Stift hineinragt,_daß der Stift einen kreisförmigen Querschnitt besitzt und sein Durchmesser geringfügig kleiner als der Durchmesser der Öffnung ist

Vorteilhafte Ausgestaltungen der Erfindung sind in den Ansprüchen 2 und 3 enthalten.

Bei der erfindungsgemäßen Lösung verschiebt sich die Frequenzabhängigkeit des akustischen Widerstands nach höheren Frequenzen hin. Bei diesen höheren Frequenzen ist der akustische Blindwiderstand höher als der akustische Wirkwiderstand, so daß der Scheinwiderstand des akustischen Nebenschlusses bei solchen Frequenzen größer ist, bei denen der akustische Wirkwiderstand frequenzabhängig ist. Als Folge davon sind die von dem die Empfindlichkeit korrigierenden Nebenschluß herrührenden Verzerrungen auf ein Minimum reduziert.

Die Erfindung ist nachstehend anhand mehrerer in den Figuren 1 bis 4 gezeigter Ausführungsbeispiele verdeutlicht. Es zeigen :
Figur 1 den Schnitt durch einen bekannten Wandler,
Figur 2 und
Figur 3 Ausführungsformen der Öffnung in der Membran und
Figur 4 die kreisförmige Öffnung in der Membran gemäß Fig. 2 und 3.

Figur 1 zeigt einen bekannten Wandler, welcher zur Ausgestaltung gemäß der Erfindung geeignet ist. Dieser Wandler besteht aus der auf dem Befestigungsring 10 angeordneten Membran-Schwingungspulenanordnung 13, 15 und dem Dauermagnetsystem 5, 4, 3, welches von dem ein Bestandteil des Gehäuses 1 bildenden Führungsstab 2 zusammengehalten ist. Die Schwingspule 15 ist konzentrisch in dem von den Polschuhen 3 und 4 gebildeten Luftspalt 6 angeordnet. Der Wandler besitzt außerdem einen Haltering 20.

Aus den Figuren 2 und 3 ist ersichtlich, daß bei den dort dargestellten Ausführungsbeispielen der akustischen Nebenschluß aus einer langgestreckten kreisförmigen Öffnung 26 besteht, welche zwischen den Außenflächen eines Stiftes 27, 28 und der Innenfläche eines Loches 29, in das der Stift hineinragt, entsteht.

Die Ringbreite A (Fig. 4), welche den Weg des Luftstromes durch die Membran begrenzt, ist geringer als der Durchmesser eine Loches, welcher zur Verwirklichung des gleichen akustischen Widerstandes notwendig wäre. Dadurch wird diejenige Frequenz, bei welcher der akustische Widerstand frequenzabhängig wird, nach höheren Frequenzen hin verschoben.

Die feststehenden, in das Loch 29 hineinragenden Stifte 27, 28 stellen sicher, daß eine der den Luftstrom begrenzenden Kanten eine große Oberfläche zum Luftstrom hin besitzt. Die Folge davon ist, daß der akustische Blindwiderstand im Vergleich zum akustischen Widerstand bei solchen Frequenzen groß ist, bei denen der Widerstand frequenzabhängig ist.

Die kreisringförmige Öffnung 26 sollte vorzugsweise konzentrisch in der Membran angeordnet sein. Der Aufbau des Wandlers, wie er in Fig. 1 verdeutlicht ist, erleichtert die Verwirklichung der Stift-Loch-Anordnung, wie sie in den Figuren 2 und 3 dargestellt ist.

Bei der aus Figur 2 ersichtlichen Ausführungsform ist der Stift 27 ein Bestandteil des Führungsstabes 2. Das Loch 29 in der Membran 13 kann gestanzt werden, nachdem die Membran auf dem Tragring 10 befestigt worden ist, und mit Hilfe der gleichen Referenzflächen, welche für die Justage der Schwingspule verwendet werden, justiert werden. Weitere Einzelheiten im Zusammenhang mit der Herstellung und Montage der Schwingspule sind in der europäischen Patentanmeldung 0040948 beschrieben.

Auf diese Weise wird die größte Sicherheit für eine konzentrische Anordnung des Stiftes 27 in dem Loch 29 erzielt, wodurch die Verwirklichung einer sehr schmalen Ringbreite A zwischen den Luftstromgrenzen möglich ist.

In Figur 3 ist eine andere Ausführungsform der Stift-Loch-Anordnung verdeutlicht. Anstatt den Stift mit dem konzentrisch angeordneten Führungsstab 2 zu verbinden, kann die gleiche Wirkung dadurch erzielt werden, wenn der Stift 28 (Fig. 3) an dem Haltring 20 befestigt ist. Es könnte sich jedoch als schwieriger erweisen, einen solchen Stift 28 zu justieren.

## Patentansprüche

1. Elektrodynamischer Wandler mit einer von einem Befestigungsring (10) gehaltenen Membran-Schwingspulenanordnung (13, 15) und einem in einem Gehäuse angeordneten Dauermagnetsystem (5, 4, 3), bei dem die Membran (13) mit einer Öffnung (29) zur Bedämpfung der tiefen Frequenzen versehen ist, dadurch gekennzeichnet, daß in die Öffnung (29) ein feststehend angeordneter Stift (27, 28) hineinragt, daß der Stift (27, 28) einen kreisförmigen Querschnitt besitzt und sein Durchmesser geringfügig kleiner als der Durchmesser der Öffnung (29) ist.

2. Wandler nach Anspruch 1, dadurch gekennzeichnet, daß der Stift (27) an dem Führungsstab (2) befestigt oder einstückig mit diesem verbunden ist.

3. Wandler nach Anspruch 1, dadurch gekennzeichnet, daß der Stift (28) an dem Haltering (20) befestigt oder einstückig mit diesem verbunden ist.

## Claims

1. Electrodynamic transducer comprising a diaphragm/moving-coil assembly (13, 15) which is held by a retaining ring (10) and a permanent- magnet assembly (5, 4, 3) fitted in a housing, in which the diaphragm (13) is provided with an aperture (29) for attenuating low frequencies, characterized in that a fixed pin (27, 28) projects into the aperture (29), that the pin (27, 28) has a circular cross section and that its diameter is slightly smaller than the diameter of the aperture (29).

2. Transducer as claimed in Claim 1, characterized in that the pin (27) is attached or integrally connected to the guide rod (2).

3. Transducer as claimed in Claim 1, characterized in that the pin (28) is attached or integrally connected to the retaining ring (20).

## Revendications

1. Transducteur électrodynamique comprenant un ensemble membrane et organe vibrant (13,15) porté par un anneau de support (10) et un système d'aimant permanent (5, 4, 3) disposé dans un boîtier, la membrane (13) étant pourvue d'une ouverture (29) pour l'amortissement des basses fréquences, caractérisé en ce que, dans l'ouverture (29) s'étend une tige fixe (27, 28) et en ce que cette tige (27, 28) a en coupe la forme d'un cercle, son diamètre étant un peu plus petit que celui de l'ouverture.

2. Transducteur selon la revendication 1, caractérisé en ce que la tige (27) est fixée à ou en une seule pièce avec la tige de guidage (2).

3. Transducteur selon la revendication 1, caractérisé en ce que la tige (28) est fixée à ou en une seule pièce avec l'anneau de fixation (20).
